# EUROPÄISCHE PATENTSCHRIFT

(11) **EP 3 122 609 B1**
(45) Veröffentlichungstag und Bekanntmachung des Hinweises auf die Patenterteilung: **15.01.2020**
(21) Anmeldenummer: 15719639.5
(22) Anmeldetag: 16.04.2015
(51) Int. Cl.: B61D 27/00

(54) **FAHRZEUG MIT BELÜFTUNGSSYSTEM**
VEHICLE WITH A VENTILATION SYSTEM
VÉHICULE ÉQUIPÉ D'UN SYSTÈME DE VENTILATION

(30) Priorität: 20.05.2014 DE 102014209549
(43) Veröffentlichungstag der Anmeldung: 01.02.2017
(73) Patentinhaber: Siemens Mobility GmbH, 81739 München (DE)
(72) Erfinder: PELZNER, Matthias, 51381 Leverkusen (DE)
(86) Internationale Anmeldenummer: PCT/EP2015/058317
(87) Internationale Veröffentlichungsnummer: WO 2015/176879

(56) Entgegenhaltungen:
- EP-A1- 0 523 752
- EP-A1- 1 050 446
- DE-A1- 10 208 006
- DE-A1- 19 548 108
- DE-A1-102004 008 437

## Beschreibung

Die Erfindung bezieht sich auf Fahrzeuge, insbesondere Schienenfahrzeuge, beispielsweise Eisenbahnzüge, mit Belüftungssystem sowie auf Verfahren zum Steuern von Belüftungssystemen nach dem Oberbegriff von Anspruch 1 von Fahrzeugen nach dem Oberbegriff von Anspruch 9.

Ein solches Fahrzeug bzw. ein solches Verfahren sind beispielsweise aus der DE 195 48 108 A1 bekannt, die eine Vorrichtung und ein Verfahren zum Gegenstand hat, um plötzlichen Druckänderungen in Fahrzeugen insbesondere Bodenfahrzeugen, entgegenzuwirken. Anwendungsgebiet der dort beschriebenen Erfindung ist es insbesondere, den aerodynamischen Verhältnissen beim Betrieb von Schienenfahrzeugen bei Tunneleinfahrten, Brücken, verschiedenen Hindernissen in der Nähe des Fahrwerkwegs entgegenzuwirken. Den sich daraus ergebenden schnellen Druckänderungen an den Außenwänden des Fahrzeugs soll geeignet Rechnung getragen werden.

Bei längeren Schienenfahrzeugen, insbesondere Eisenbahnzügen, die durch eine Vielzahl an miteinander gekoppelten und luftstromtechnisch miteinander verbundenen Wagen gebildet sind, besteht das Problem, dass bei einem Abbremsen oder Beschleunigen im Fahrzeuginneren des Schienenfahrzeugs ein Luftzug auftreten kann. Ein solcher Luftzug wird von den im Schienenfahrzeug befindlichen Fahrzeuginsassen bzw. Passagieren als störend empfunden. Der Luftzug beruht physikalisch auf der Massenträgheit der im Fahrzeuginneren des Schienenfahrzeugs befindlichen Luftsäule, die - relativ zum Schienenfahrzeug - beim Abbremsen des Schienenfahrzeugs in Fahrtrichtung nach vorn und beim Beschleunigen des Schienenfahrzeugs entgegen der Fahrtrichtung nach hinten verschoben wird.

Der Erfindung liegt die Aufgabe zugrunde, ein Fahrzeug anzugeben, bei dem die Problematik eines beim Beschleunigen oder Abbremsen auftretenden Luftzugs gar nicht oder aber zumindest weniger signifikant auftritt als bei vorbekannten Fahrzeugen.

Diese Aufgabe wird erfindungsgemäß durch ein Fahrzeug mit den Merkmalen gemäß Patentanspruch 1 gelöst. Vorteilhafte Ausgestaltungen des erfindungsgemäßen Fahrzeugs sind in Unteransprüchen angegeben.

Danach ist erfindungsgemäß vorgesehen, dass das Belüftungssystem zumindest zwei steuerbare Luftdurchlasseinrichtungen aufweist, die in Längsrichtung des Fahrzeugs versetzt angeordnet sind und jeweils mit dem Fahrzeuginneren und der Umgebung des Fahrzeugs mittelbar oder unmittelbar in Verbindung stehen, und mit den Luftdurchlasseinrichtungen eine Steuereinrichtung in Verbindung steht, die derart ausgestaltet ist, dass sie die steuerbaren Luftdurchlasseinrichtungen in Abhängigkeit von der jeweiligen Fahrsituation ansteuert, wobei die Steuereinrichtung derart ausgestaltet ist, dass sie durch Ansteuerung der steuerbaren Luftdurchlasseinrichtungen einen bei Veränderung der Fahrgeschwindigkeit aufgrund der Massenträgheit einer in einem Fahrzeuginneren des Schienenfahrzeugs befindlichen Luftsäule und aufgrund von Undichtigkeiten des Fahrzeugs auftretenden Luftzug innerhalb des Fahrzeugs reduziert.

Ein wesentlicher Vorteil des erfindungsgemäßen Fahrzeugs ist darin zu sehen, dass es durch die erfindungsgemäß vorgesehenen Luftdurchlasseinrichtungen, die in Längsrichtung des Fahrzeugs versetzt sind, möglich ist, dem Auftreten eines Luftzugs innerhalb des Fahrzeugs beim Beschleunigen oder Abbremsen entgegenzuwirken. Es ist mit anderen Worten möglich, den oben beschriebenen Effekt einer trägheitsbedingten Bewegung der im Fahrzeuginneren befindlichen Luftsäule mit den Luftdurchlasseinrichtungen zu minimieren.

Um ein fahrsituationsabhängiges Steuern der Luftdurchlasseinrichtungen besonders einfach zu ermöglichen, ist es vorteilhaft, wenn die Steuereinrichtung einen Speicher umfasst, in dem fahrsituationsabhängige Steuerparameter und/oder fahrsituationsabhängige Steuerprofile, die die Ansteuerung der Luftdurchlasseinrichtungen entlang der Längsrichtung des Fahrzeugs festlegen, abgespeichert sind.

Vorzugsweise ist in der Steuereinrichtung zumindest ein Steuerprofil hinterlegt, das die Ansteuerung der steuerbaren Luftdurchlasseinrichtungen beim Anfahren des Fahrzeugs festlegt.

Zusätzlich oder alternativ ist in der Steuereinrichtung bevorzugt zumindest ein Steuerprofil hinterlegt, das die Ansteuerung der steuerbaren Luftdurchlasseinrichtungen beim Anhalten des Fahrzeugs festlegt.

Alternativ oder zusätzlich kann in der Steuereinrichtung ein parameterabhängiges Steuerprofil hinterlegt sein, das als Parameter einen die jeweilige Beschleunigung oder Verzögerung des Fahrzeugs angebenden Wert berücksichtigt.

Bei einer besonders bevorzugten Ausgestaltung ist vorgesehen, dass die Luftdurchlasseinrichtungen Lufteinlasseinrichtungen sind, die Luft in das Fahrzeuginnere einlassen können und deren Luftfördervolumen ins Fahrzeuginnere durch die Steuereinrichtung steuerbar ist. Bei dieser Ausgestaltung ist es vorteilhaft, wenn die Steuereinrichtung derart ausgestaltet ist, dass sie beim Abbremsen des Fahrzeugs durch die in Fahrtrichtung vorne liegenden Lufteinlasseinrichtungen mehr Luft in das Fahrzeuginnere einlässt als durch die in Fahrtrichtung jeweils weiter hinten liegenden Lufteinlasseinrichtungen. Auch ist es vorteilhaft, wenn die Steuereinrichtung derart ausgestaltet ist, dass sie beim Beschleunigen des Fahrzeugs durch die in Fahrtrichtung weiter hinten liegenden Lufteinlasseinrichtungen mehr Luft in das Fahrzeuginnere einlässt als durch die in Fahrtrichtung jeweils weiter vorne liegenden Lufteinlasseinrichtungen.

Bei einer anderen besonders bevorzugten Ausgestaltung ist vorgesehen, dass die Luftdurchlasseinrichtungen Luftauslasseinrichtungen sind, die Luft aus dem Fahrzeuginneren herauslassen können und deren Luftfördervolumen aus dem Fahrzeuginneren durch die Steuereinrichtung steuerbar ist. Bei dieser Ausgestaltung ist es vorteilhaft, wenn die Steuereinrichtung derart ausgestaltet ist, dass sie beim Abbremsen des Fahrzeugs durch die in Fahrtrichtung vorne liegenden Luftauslasseinrichtungen weniger Luft aus dem Fahrzeuginneren herauslässt als durch die in Fahrtrichtung jeweils weiter hinten liegenden Luftauslasseinrichtungen. Auch ist es vorteilhaft, wenn die Steuereinrichtung derart ausgestaltet ist, dass sie beim Beschleunigen des Fahrzeugs durch die in Fahrtrichtung hinten liegenden Luftauslasseinrichtungen weniger Luft aus dem Fahrzeuginneren herauslässt als durch die in Fahrtrichtung jeweils weiter vorne liegenden Luftauslasseinrichtungen.

Auch kann vorgesehen sein, dass einige der Luftdurchlasseinrichtungen Luftauslasseinrichtungen und andere Lufteinlasseinrichtungen sind; die Ansteuerung erfolgt in diesem Falle analog wie oben erläutert.

Die Luftdurchlasseinrichtungen, insbesondere die Luftauslasseinrichtungen und die Lufteinlasseinrichtungen, sind vorzugsweise aktive Einrichtungen, die mit Lüftern oder aktiven Klappen ausgestattet sind.

Die Erfindung bezieht sich darüber hinaus auf ein Verfahren zur Steuerung eines Belüftungssystems eines Fahrzeugs.

Erfindungsgemäß ist bezüglich eines solchen Verfahrens vorgesehen, dass zumindest zwei steuerbare Luftdurchlasseinrichtungen des Belüftungssystems, die in Längsrichtung des Fahrzeugs versetzt angeordnet sind und jeweils mit dem Fahrzeuginneren und der Umgebung des Fahrzeugs mittelbar oder unmittelbar in Verbindung stehen, in Abhängigkeit von der jeweiligen Fahrsituation angesteuert werden, wobei
- die Steuerung anhand fahrsituationsabhängiger Steuerparameter und/oder fahrsituationsabhängiger Steuerprofile, die die Ansteuerung der Luftdurchlasseinrichtungen entlang der Längsrichtung des Fahrzeugs festlegen, erfolgt und
- durch die Ansteuerung der steuerbaren Luftdurchlasseinrichtungen einem bei Veränderung der Fahrgeschwindigkeit wegen der Trägheit der im Fahrzeuginneren befindlichen Luftsäule und aufgrund der Undichtigkeit des Fahrzeugs auftretenden Luftzug innerhalb des Fahrzeugs entgegengewirkt wird.

Bezüglich der Vorteile des erfindungsgemäßen Verfahrens sei auf die obigen Ausführungen im Zusammenhang mit dem erfindungsgemäßen Fahrzeug verwiesen, da die Vorteile des erfindungsgemäßen Verfahrens denen des erfindungsgemäßen Fahrzeugs im Wesentlichen entsprechen.

Die Erfindung wird nachfolgend anhand von Ausführungsbeispielen näher erläutert; dabei zeigen beispielhaft
- Figur 1: zur allgemeinen Erläuterung des der Erfindung zugrunde liegenden Problems ein nicht beanspruchtes Schienenfahrzeug beim Abbremsen,
- Figur 2: die Druckverhältnisse innerhalb des Schienenfahrzeugs gemäß Figur 1 beim Abbremsen,
- Figur 3: ein Ausführungsbeispiel für ein erfindungsgemäßes Fahrzeug in Form eines Schienenfahrzeugs, das mit steuerbaren Luftdurchlasseinrichtungen in Form von steuerbaren Luftauslasseinrichtungen ausgestattet ist,
- Figur 4: ein Ausführungsbeispiel für ein Steuerprofil, das zur Ansteuerung der steuerbaren Luftauslasseinrichtungen des Schienenfahrzeugs gemäß Figur 3 für den Fall eines Bremsmanövers herangezogen werden kann,
- Figur 5: ein Ausführungsbeispiel für ein Steuerprofil, das zur Ansteuerung der steuerbaren Luftauslasseinrichtungen des Schienenfahrzeugs gemäß Figur 3 beim Beschleunigen herangezogen werden kann,
- Figur 6: ein Ausführungsbeispiel für ein erfindungsgemäßes Fahrzeug in Form eines Schienenfahrzeugs, das mit steuerbaren Luftdurchlasseinrichtungen in Form von steuerbaren Lufteinlasseinrichtungen ausgestattet ist,
- Figur 7: ein Ausführungsbeispiel für ein Steuerprofil, das zur Ansteuerung der steuerbaren Lufteinlasseinrichtungen beim Schienenfahrzeug gemäß Figur 6 für den Fall eines Bremsmanövers herangezogen werden kann,
- Figur 8: ein Ausführungsbeispiel für ein Steuerprofil, das zur Ansteuerung der steuerbaren Lufteinlasseinrichtungen des Schienenfahrzeugs gemäß Figur 6 beim Beschleunigen herangezogen werden kann, und
- Figur 9: ein Ausführungsbeispiel für eine Steuereinrichtung, die zur Ansteuerung der steuerbaren Luftdurchlasseinrichtungen der Schienenfahrzeuge gemäß den Figuren 3 und 6 geeignet ist, näher im Detail.

In den Figuren werden der Übersicht halber für identische oder vergleichbare Komponenten stets dieselben Bezugszeichen verwendet.

Die Figur 1 zeigt ein Schienenfahrzeug 10, bei dem es sich um einen Eisenbahnzug, der aus einer Vielzahl an miteinander verkoppelten Einzelwagen besteht, handeln kann. Von dem Schienenfahrzeug 10 ist in der Figur 1 lediglich ein in Fahrtrichtung F vorn liegender Fahrzeugkopf 11 sowie ein in Fahrtrichtung F hinten liegendes Fahrzeugende 12 dargestellt.

Das Schienenfahrzeug 10 ist mit Klimageräten 100 versehen, die eine Klimatisierung des Fahrzeugsinneren des Schienenfahrzeugs 10 ermöglichen und hierzu einen Luftstrom Q in das Fahrzeuginnere erlauben bzw. steuern.

Aufgrund luftdurchlässiger Wagenübergänge zwischen den Einzelwagen des Schienenfahrzeugs 10 ist ein Luftaustausch im gesamten Schienenfahrzeug 10 möglich, so dass es beim Abbremsen des Schienenfahrzeugs 10 zu einem Luftzug L entlang der Fahrtrichtung F - also entgegen der in Figur 1 mit dem Pfeil mit dem Bezugszeichen X gekennzeichneten Längsrichtung des Schienenfahrzeugs 10 - kommt. Entsprechend umgekehrt ist die Richtung des Luftzugs L beim Anfahren oder Beschleunigen des Schienenfahrzeugs 10.

Der Luftzug L beruht physikalisch auf der Massenträgheit der im Fahrzeuginneren des Schienenfahrzeugs 10 befindlichen Luftsäule und dem Umstand, dass das Schienenfahrzeug 10 nicht hermetisch abgeschlossen ist und aufgrund von Undichtigkeiten Luft in das Schienenfahrzeug 10 eintreten bzw. aus diesem austreten kann, wie in der Figur 1 mit Pfeilen mit den Bezugszeichen A und E angedeutet ist.

Kommt es zu einem Abbremsen des Schienenfahrzeugs 10 bei einer Fahrt entlang der Fahrtrichtung F, so wird sich die im Fahrzeuginneren befindliche Luftsäule in der Figur 1 nach links verschieben und der mit dem Bezugszeichen L bezeichnete Luftzug auftreten. Dieser Luftzug L ist möglich, da im Bereich des Fahrzeugendes 12 Luft in das Schienenfahrzeug 10 entlang der Pfeilrichtung E eintreten und im Bereich des Fahrzeugkopfs 11 entlang der Pfeilrichtung A austreten kann.

Aufgrund des Luftzugs L kommt es - je nach Dichtigkeit des Schienenfahrzeugs 10 - zu einer Druckverteilung P(x) entlang der Längsrichtung X des Schienenfahrzeugs 10, wie sie beispielhaft in der Figur 2 dargestellt ist. Es lässt sich erkennen, dass im Bereich des Fahrzeugkopfs 11 ein Überdruck auftritt, also ein Druck, der größer als der Druck in der Fahrzeugmitte des Schienenfahrzeugs ist. Im Bereich des Fahrzeugendes 12 des Schienenfahrzeugs 10 kommt es demgemäß zu einem Unterdruck, also zu einem Druck, der kleiner als der Druck in der Mitte des Schienenfahrzeugs 10 ist. In der Figur 2 ist der in der Mitte des Schienenfahrzeugs 10 auftretende Druck mit dem Bezugszeichen Pm gekennzeichnet.

Da der Luftzug L innerhalb des Schienenfahrzeugs als unangenehm empfunden wird, ist es erstrebenswert, den Luftzug L zu minimieren oder - soweit möglich - zu kompensieren.

Die Figur 3 zeigt ein Ausführungsbeispiel für ein Schienenfahrzeug 10, das viergliedrig ist und neben dem Fahrzeugkopf 11 und dem Fahrzeugende 12 zwei Mittelwagen 13 aufweist. Zur Reduktion des Luftzugs L (vgl. Figur 1) beim Abbremsen oder Beschleunigen ist das Schienenfahrzeug 10 mit steuerbaren Luftdurchlasseinrichtungen in Form von steuerbaren Luftauslasseinrichtungen 21 bis 28 sowie einer die steuerbaren Luftauslasseinrichtungen ansteuernden Steuereinrichtung 30 ausgestattet.

Die Verbindung zwischen der Steuereinrichtung 30 und den Luftauslasseinrichtungen 21 bis 28 ist aus Gründen der Übersicht in der Figur 3 nicht explizit gekennzeichnet. Die Ansteuerung durch die Steuereinrichtung 30 erfolgt vorzugsweise auf elektrische Art mittels in der Figur 3 nicht gezeigter elektrischer Steuerleitungen. Alternativ sind auch andere Arten der Ansteuerung denkbar (z. pneumatisch oder auf optischem Wege).

Das Luftfördervolumen, das die Luftauslasseinrichtungen 21 bis 28 je nach individueller Ansteuerung durch die Steuereinrichtung 30 zulassen, ist in der Figur 3 durch Pfeile mit den Bezugszeichen L1 bis L8 gekennzeichnet.

Bewegt sich das Schienenfahrzeug 10 gemäß Figur 3 entlang der Fahrtrichtung F und wird dabei gebremst, so wird es zu einer Bewegung der Luftsäule innerhalb des Fahrzeuginneren kommen, wie dies im Zusammenhang mit der Figur 1 oben bereits beispielhaft erläutert worden ist. Um das Auftreten eines Luftzugs L (vgl. Figur 1) zu vermeiden oder zumindest zu reduzieren, wird die Steuereinrichtung 30 die steuerbaren Luftauslasseinrichtungen 21 bis 28 individuell, und zwar in Abhängigkeit von der jeweiligen Position innerhalb des Schienenfahrzeugs 10 ansteuern und durch einen örtlich verteilten Luftauslass aus dem Fahrzeuginneren heraus versuchen, dem Luftzug L gemäß Figur 1 entgegenzuwirken.

Die Figur 4 zeigt ein Ausführungsbeispiel für ein Steuerprofil SP(x), das zur Ansteuerung der Luftauslasseinrichtungen 21 bis 28 durch die Steuereinrichtung 30 im Falle eines Bremsmanövers geeignet ist. Dargestellt ist die Luftauslassrate der entlang der Längsrichtung X des Schienenfahrzeugs 10 versetzt bzw. beabstandet angeordneten steuerbaren Luftauslasseinrichtungen 21 bis 28. Es lässt sich erkennen, dass zur Kompensation des Luftzugs L (vgl. Figur 1) beim Bremsen des Schienenfahrzeugs 10 die Steuereinrichtung 30 die Luftauslasseinrichtungen 21 bis 28 derart ansteuern wird, dass die im Bereich des Fahrzeugendes 12 bzw. im hinteren Teil des Schienenfahrzeugs 10 befindlichen Luftauslasseinrichtungen eine größere Luftauslassrate aufweisen als die im Bereich des Fahrzeugkopfes 11 bzw. im vorderen Teil des Schienenfahrzeugs 10 befindlichen Luftauslasseinrichtungen.

Beim Bremsen des Schienenfahrzeugs 10 kann die Luftauslassrate der beiden vorderen Luftauslasseinrichtungen 21 und 22 beispielsweise einen Wert W1 = 0 annehmen. Die Luftauslassraten steigen entlang der Längsrichtung X des Schienenfahrzeugs 10 vorzugsweise an und erreichen im Bereich des Fahrzeugendes 12 beispielsweise einen Wert W7. Die Luftauslassraten der mittleren Luftauslasseinrichtungen 23 bis 27 sind in der Figur 4 mit den Bezugszeichen W2 bis W6 gekennzeichnet.

Das Steuerprofil SP(x) gemäß Figur 4 bezieht sich beispielhaft auf eines von vielen möglichen Abbremsmanövern des Schienenfahrzeugs 10; für unterschiedliche Abbremsmanöver (z. B. langsames Einfahren in einen Bahnhof, zügiges Einfahren in einen Bahnhof, Reduktion der Geschwindigkeit wegen Reduktion der zulässigen Höchstgeschwindigkeit, Gefahrenbremsung) sind vorzugsweise unterschiedliche Steuerprofile SP(x) in der Steuereinrichtung 10 hinterlegt, so dass je nach dem durchgeführten oder durchzuführenden Abbremsmanöver ein passendes oder das jeweils am besten passende Steuerprofil SP(x) ausgewählt werden kann.

Beim Beschleunigen bzw. beim Anfahren des Schienenfahrzeugs 10 wird - aufgrund der Massenträgheit der Luftsäule und der Undichtigkeit des Schienenfahrzeugs 10 - in entsprechender Weise ein Luftzug in umgekehrter Richtung innerhalb des Schienenfahrzeugs 10 auftreten. Um auch bei einem Beschleunigen einen signifikanten Luftzug zu vermeiden, werden die Luftauslasseinrichtungen 21 bis 28 bei dem Schienenfahrzeug 10 gemäß Figur 3 beim Beschleunigen entsprechend invers angesteuert, wie dies das Steuerprofil SP(x) in Figur 5 beispielhaft darstellt. Es lässt sich erkennen, dass zur Kompensation eines Luftzugs beim Beschleunigen die in Fahrtrichtung F vorn liegenden Luftauslasseinrichtungen mit einer größeren Luftauslassrate betrieben werden als die hinteren Luftauslasseinrichtungen.

Das Steuerprofil SP(x) gemäß Figur 5 bezieht sich beispielhaft auf eines von vielen denkbaren Beschleunigungsmanövern des Schienenfahrzeugs 10; für unterschiedliche Beschleunigungsmanöver (z. B. langsames Anfahren beim Ausfahren aus einem Bahnhof, zügiges Ausfahren aus einem Bahnhof, Erhöhung der Geschwindigkeit wegen Erhöhung der zulässigen Höchstgeschwindigkeit) sind vorzugsweise unterschiedliche Steuerprofile SP(x) in der Steuereinrichtung 10 hinterlegt, so dass je nach dem durchgeführten oder durchzuführenden Beschleunigungsmanöver ein passendes oder das jeweils am besten passende Steuerprofil SP(x) ausgewählt werden kann.

Die Figur 6 zeigt ein Ausführungsbeispiel für ein Schienenfahrzeug 10, bei dem zur Kompensation eines Luftzugs beim Beschleunigen oder Abbremsen des Schienenfahrzeugs 10 steuerbare Lufteinlasseinrichtungen 41 bis 48 vorgesehen sind, die von einer Steuereinrichtung 30 fahrsituationsabhängig angesteuert werden. Das Luftfördervolumen, das die steuerbaren Lufteinlasseinrichtungen 41 bis 48 je nach Ansteuerung durch die Steuereinrichtung 30 zulassen, ist in der Figur 6 mit den Bezugszeichen L1 bis L8 gekennzeichnet.

Je nach der jeweiligen Fahrsituation, also je nach der jeweiligen Beschleunigung, wird die Steuereinrichtung 30 die Lufteinlasseinrichtungen 41 bis 48 individuell, und zwar je nach ihrer räumlichen Lage entlang der Längsrichtung X im Schienenfahrzeug 10 ansteuern, um einen im Fahrzeuginneren auftretenden Luftzug zu vermeiden bzw. diesem entgegenzuwirken. Zur Ansteuerung der Lufteinlasseinrichtungen kann die Steuereinrichtung 30 beispielsweise Steuerprofile heranziehen, die in der Steuereinrichtung 30 oder extern abgespeichert sind.

Die Figur 7 zeigt ein Ausführungsbeispiel für ein Steuerprofil SP(x), das die Ansteuerung der steuerbaren Lufteinlasseinrichtungen 41 bis 48 bei dem Schienenfahrzeug 10 gemäß Figur 6 beim Bremsen darstellt. Es lässt sich erkennen, dass beim Bremsen des Schienenfahrzeugs 10 und beim Fahren entlang der Fahrtrichtung F zur Kompensation eines Luftzugs L (vgl. Figur 1) die entlang der Fahrtrichtung F vorn liegenden Lufteinlasseinrichtungen mit einem größeren Luftfördervolumen betrieben werden als die in Fahrtrichtung F hinten liegenden Lufteinlasseinrichtungen. Durch das Zuführen von Luft im vorderen Teil des Schienenfahrzeugs 10 kann der in der Figur 1 dargestellten Luftbewegung vom hinteren Teil des Schienenfahrzeugs 10 nach vorn entgegengewirkt werden, so dass ein trägheitsbedingt auftretender Luftzug kompensiert bzw. durch eine lokale Druckerhöhung gebremst wird.

Im Falle eines Beschleunigen des Schienenfahrzeugs 10 wird die Steuereinrichtung 30 ein inverses Steuerprofil heranziehen, um das Auftreten eines Luftzugs zu vermeiden. Die Figur 8 zeigt beispielhaft ein Steuerprofil, das die Steuereinrichtung 30 des Schienenfahrzeugs 10 gemäß Figur 6 heranziehen kann, wenn das Schienenfahrzeug 10 beschleunigt wird. Es lässt sich erkennen, dass die entlang der Fahrtrichtung F hinten liegenden Lufteinlasseinrichtungen mit einem größeren Luftfördervolumen betrieben werden als die in Fahrtrichtung F vorn liegenden Lufteinlasseinrichtungen. Durch das Einführen bzw. Einlassen von Luft in den hinteren Teil des Schienenfahrzeugs 10 kann einer trägheitsbedingten Bewegung der Luftsäule vom vorderen Teil des Schienenfahrzeugs 10 in den hinteren Teil entgegengewirkt werden.

Die Figur 9 zeigt ein Ausführungsbeispiel für ein Schienenfahrzeug 10, das mit einer Vielzahl m (in Figur 9 ist m=9) an steuerbaren Luftdurchlasseinrichtungen 200 ausgestattet ist. Die Luftdurchlasseinrichtungen 200 sind entlang der Längsrichtung X des Schienenfahrzeugs 10 betrachtet beabstandet bzw. versetzt angeordnet. Die entlang der Fahrtrichtung F vorn liegende Luftdurchlasseinrichtung 200 befindet sich an einer Stelle X1 und die am weitesten hinten liegende steuerbare Luftdurchlasseinrichtung 200 befindet sich an einer Stelle Xm.

Die steuerbaren Luftdurchlasseinrichtungen 200 werden von einer Steuereinrichtung 30 angesteuert, die eine Recheneinrichtung 31 sowie einen Speicher 32 umfasst. In dem Speicher 32 ist eine Vielzahl n an Steuerprofilen SP1(x), SP2(x)..., SPn-1(x), SPn(x) abgespeichert.

Die Recheneinrichtung 31 steht mit dem Speicher 32 in Verbindung und ist über einen Steuereingang 31a mit einem die jeweilige Fahrsituation des Schienenfahrzeugs 10 angebenden zeitabhängigen Fahrparameter beaufschlagt, bei dem es sich beispielsweise um den jeweiligen Streckenpunkt S(t), die jeweilige Geschwindigkeit v(t) oder die jeweilige Beschleunigung a(t) handeln kann. Mit dem jeweiligen zeitabhängigen Fahrparameter ermittelt die Recheneinrichtung 31, ob das Schienenfahrzeug 10 beschleunigt oder abgebremst wird (je nach der Art des Fahrparameters beispielsweise durch Differentiation) und wählt je nach der Größe der Beschleunigung oder der Größe der Verzögerung ein zur jeweiligen Fahrsituation passendes Steuerprofil SP1(x) bis SPn(x) aus. In Abhängigkeit von dem ausgewählten bzw. aus dem Speicher 32 ausgelesenen Steuerprofil steuert die Recheneinrichtung 31 die Luftdurchlasseinrichtungen 200 entlang der Längsrichtung X des Schienenfahrzeugs 10 entsprechend an, wie dies im Zusammenhang mit den Figuren 1 bis 8 oben erläutert worden ist, wodurch das trägheitsbedingte Auftreten eines Luftzugs L innerhalb des Schienenfahrzeugs 10 beim Beschleunigen oder Abbremsen vermieden oder zumindest reduziert wird.

Anstelle oder zusätzlich zu den in der Figur 9 gezeigten Steuerprofilen SP1(x) bis SPn(x) kann in dem Speicher 32 auch für jede der Luftdurchlasseinrichtungen 200 eine individuelle Steuerfunktion abgespeichert sein, mit der die jeweilige Luftflussrate L(xi) in Abhängigkeit von einem zeitabhängigen Fahrparameter, beispielsweise einem der oben genannten Fahrparameter (z. B. Beschleunigungswert a(t)) und der Position Xi der jeweiligen Luftdurchlasseinrichtung 200 luftdurchlasseinrichtungsindividuell berechnet wird. Die Berechnung der Luftflussrate für die einzelnen Luftdurchflusseinrichtungen 200 kann beispielsweise wie folgt erfolgen: $\begin{matrix}L \left(xi\right) = f \left(xi, a\left(t\right)\right) & \left(i=1,…,m\right)\end{matrix}$ wobei L(xi) die luftdurchlasseinrichtungsindividuelle Luftflussrate und f(xi, a(t)) eine Funktion angibt, die von dem zeitabhängigen Beschleunigungswert a(t) und der Position Xi der jeweiligen Luftdurchlasseinrichtung abhängt.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Fahrzeug, insbesondere Schienenfahrzeug (10), mit Belüftungssystem, wobei
- das Belüftungssystem zumindest zwei steuerbare Luftdurchlasseinrichtungen (200) aufweist, die in Längsrichtung (X) des Fahrzeugs versetzt angeordnet sind und jeweils mit dem Fahrzeuginneren und der Umgebung des Fahrzeugs mittelbar oder unmittelbar in Verbindung stehen, und mit den Luftdurchlasseinrichtungen (200) eine Steuereinrichtung (30) in Verbindung steht, die derart ausgestaltet ist, dass sie die steuerbaren Luftdurchlasseinrichtungen (200) in Abhängigkeit von der jeweiligen Fahrsituation ansteuert,
**dadurch gekennzeichnet, dass**
die Steuereinrichtung (30) derart ausgestaltet ist, dass sie durch Ansteuerung der steuerbaren Luftdurchlasseinrichtungen (200) einen bei Veränderung der Fahrgeschwindigkeit aufgrund der Massenträgheit einer in einem Fahrzeuginneren des Fahrzeugs befindlichen Luftsäule und aufgrund von Undichtigkeiten des Fahrzeugs, insbesondere des Schienenfahrzeugs (10) auftretenden Luftzug innerhalb des Fahrzeugs reduziert.

2. Fahrzeug nach Anspruch 1,
**dadurch gekennzeichnet, dass**
die Steuereinrichtung (30) einen Speicher (32) umfasst, in dem fahrsituationsabhängige Steuerparameter und/oder fahrsituationsabhängige Steuerprofile (SP(x)), die die Ansteuerung der Luftdurchlasseinrichtungen (200) entlang der Längsrichtung (X) des Fahrzeugs festlegen, abgespeichert sind.

3. Fahrzeug nach einem der Ansprüche 1 oder 2,
**dadurch gekennzeichnet, dass**
in der Steuereinrichtung (30) zumindest ein Steuerprofil (SP(x)) hinterlegt ist, das die Ansteuerung der steuerbaren Luftdurchlasseinrichtungen (200) beim Anfahren des Fahrzeugs festlegt.

4. Fahrzeug nach einem der voranstehenden Ansprüche,
**dadurch gekennzeichnet, dass**
in der Steuereinrichtung (30) zumindest ein Steuerprofil (SP(x)) hinterlegt ist, das die Ansteuerung der steuerbaren Luftdurchlasseinrichtungen (200) beim Anhalten des Fahrzeugs festlegt.

5. Fahrzeug nach einem der voranstehenden Ansprüche,
**dadurch gekennzeichnet, dass**
in der Steuereinrichtung (30) ein parameterabhängiges Steuerprofil (SP(x)) hinterlegt ist, das als Parameter einen die jeweilige Beschleunigung oder Verzögerung des Fahrzeugs angebenden Wert berücksichtigt.

6. Fahrzeug (10) nach einem der voranstehenden Ansprüche,
**dadurch gekennzeichnet, dass**
- die Luftdurchlasseinrichtungen (200) Lufteinlasseinrichtungen (41-48) sind, die Luft in das Fahrzeuginnere einlassen können und deren Luftfördervolumen ins Fahrzeuginnere durch die Steuereinrichtung (30) steuerbar ist, und
- die Steuereinrichtung (30) derart ausgestaltet ist, dass sie beim Abbremsen des Fahrzeugs durch die in Fahrtrichtung vorne liegenden Lufteinlasseinrichtungen (41-48) mehr Luft in das Fahrzeuginnere einlässt als durch die in Fahrtrichtung jeweils weiter hinten liegende Lufteinlasseinrichtungen (41-48).

7. Fahrzeug nach einem der voranstehenden Ansprüche,
**dadurch gekennzeichnet, dass**
- die steuerbaren Luftdurchlasseinrichtungen (200) Lufteinlasseinrichtungen (41-48) sind, die Luft in das Fahrzeuginnere einlassen können und deren Luftfördervolumen ins Fahrzeuginnere durch die Steuereinrichtung (30) steuerbar ist, und
- die Steuereinrichtung (30) derart ausgestaltet ist, dass sie beim Beschleunigen des Fahrzeugs durch die in Fahrtrichtung hinten liegenden Lufteinlasseinrichtungen (41-48) mehr Luft in das Fahrzeuginnere einlässt als durch die in
- Fahrtrichtung jeweils weiter vorne liegenden Lufteinlasseinrichtungen (41-48).

8. Fahrzeug nach einem der voranstehenden Ansprüche,
**dadurch gekennzeichnet, dass**
- die Luftdurchlasseinrichtungen (200) Luftauslasseinrichtungen (21-28) sind, die Luft aus dem Fahrzeuginneren herauslassen können und deren Luftfördervolumen aus dem Fahrzeuginneren durch die Steuereinrichtung (30) steuerbar ist, und
- die Steuereinrichtung (30) derart ausgestaltet ist, dass sie beim Abbremsen des Fahrzeugs durch die in Fahrtrichtung vorne liegenden Luftauslasseinrichtungen (21-28) weniger Luft aus dem Fahrzeuginneren ablässt als durch die in Fahrtrichtung jeweils weiter hinten liegenden Luftauslasseinrichtungen (21-28).

9. Fahrzeug nach einem der voranstehenden Ansprüche,
**dadurch gekennzeichnet, dass**
- die steuerbaren Luftdurchlasseinrichtungen (200) Luftauslasseinrichtungen (21-28) sind, die Luft aus dem Fahrzeuginneren herauslassen können und deren Luftfördervolumen aus dem Fahrzeuginneren durch die Steuereinrichtung (30) steuerbar ist, und
- die Steuereinrichtung (30) derart ausgestaltet ist, dass sie beim Beschleunigen des Fahrzeugs durch die in Fahrtrichtung hinten liegenden Luftauslasseinrichtungen (21-28) weniger Luft aus dem Fahrzeuginneren herauslässt als durch die in Fahrtrichtung jeweils weiter vorne liegenden Luftauslasseinrichtungen (21-28).

10. Verfahren zur Steuerung eines Belüftungssystems eines Fahrzeugs, wobei
zumindest zwei steuerbare Luftdurchlasseinrichtungen (200) des Belüftungssystems, die in Längsrichtung (X) des Fahrzeugs versetzt angeordnet sind und jeweils mit dem Fahrzeuginneren und der Umgebung des Fahrzeugs mittelbar oder unmittelbar in Verbindung stehen, in Abhängigkeit von der jeweiligen Fahrsituation angesteuert werden,
**dadurch gekennzeichnet, dass**
- die Steuerung anhand fahrsituationsabhängiger Steuerparameter und/oder fahrsituationsabhängiger Steuerprofile (SP(x)), die die Ansteuerung der Luftdurchlasseinrichtungen (200) entlang der Längsrichtung (X) des Fahrzeugs festlegen, erfolgt und
- durch die Ansteuerung der steuerbaren Luftdurchlasseinrichtungen (200) einem bei Veränderung der Fahrgeschwindigkeit wegen der Trägheit der im Fahrzeuginneren befindlichen Luftsäule und aufgrund der Undichtigkeit des Fahrzeugs auftretenden Luftzug innerhalb des Fahrzeugs entgegengewirkt wird.

## Claims

1. Vehicle, in particular rail vehicle (10), having a ventilation system, wherein
- the ventilation system has at least two controllable air passage devices (200) which are arranged offset in the longitudinal direction (X) of the vehicle and are each indirectly or directly connected to the interior of the vehicle and to the surroundings of the vehicle, and
connected to the air passage devices (200) is a control device (30) which is configured in such a way that it actuates the controllable air passage devices (200) in accordance with the respective driving situation,
**characterized in that**
the control device (30) is configured in such a way that it reduces a draft occurring within the vehicle when the velocity changes, owing to the mass inertia of an air column located in the interior of the vehicle and owing to leakages in the vehicle, in particular in the rail vehicle (10), by actuating the controllable air passage devices (200).

2. Method according to Claim 1,
**characterized in that**
the control device (30) comprises a memory (32) in which driving-situation-dependent control parameters and/or driving-situation-dependent control profiles (SP(x)) which define the actuation of the air passage devices (200) along the longitudinal direction (X) of the vehicle are stored.

3. Vehicle according to either of Claims 1 and 2,
**characterized in that**
at least one control profile (SP(x)) which defines the actuation of the controllable air passage devices (200) when the vehicle starts is saved in the control device (30).

4. Vehicle according to one of the preceding claims,
**characterized in that**
at least one control profile (SP(x)) which defines the actuation of the controllable air passage devices (200) when the vehicle stops is saved in the control device (30).

5. Vehicle according to one of the preceding claims,
**characterized in that**
a parameter-dependent control profile (SP(x)) which takes into account, as a parameter, a value which specifies the respective acceleration or deceleration of the vehicle is saved in the control device (30).

6. Vehicle (10) according to one of the preceding claims,
**characterized in that**
- the air passage devices (200) are air inlet devices (41-48) which can let air into the interior of the vehicle and whose air delivery volume into the interior of the vehicle can be controlled by the control device (30), and
- the control device (30) is configured in such a way that when the vehicle is braked it lets more air into the interior of the vehicle through the air inlet devices (41-48) located at the front in the direction of travel than through the air inlet devices (41-48) which are respectively located further towards the rear in the direction of travel.

7. Vehicle according to one of the preceding claims,
**characterized in that**
- the controllable air passage devices (200) are air inlet devices (41-48) which can let air into the interior of the vehicle and whose air delivery volume into the interior of the vehicle can be controlled by the control device (30), and
- the control device (30) is configured in such a way that when the vehicle is accelerated it lets more air into the interior of the vehicle through the air inlet devices (41-48) located at the rear in the direction of travel than through the
- air inlet devices (41-48) which are respectively located further towards the front in the direction of travel.

8. Vehicle according to one of the preceding claims,
**characterized in that**
- the air passage devices (200) are air outlet devices (21-28) which can let air out of the interior of the vehicle and whose air delivery volume out of the interior of the vehicle can be controlled by the control device (30), and
- the control device (30) is configured in such a way that when the vehicle is braked it lets less air out of the interior of the vehicle through the air outlet devices (21-28) located at the front in the direction of travel than through the air outlet devices (21-28) which are respectively located further towards the rear in the direction of travel.

9. Vehicle according to one of the preceding claims,
**characterized in that**
- the controllable air passage devices (200) are air outlet devices (21-28) which can let air out of the interior of the vehicle and whose air delivery volume out of the interior of the vehicle can be controlled by the control device (30), and
- the control device (30) is configured in such a way that when the vehicle is accelerated it lets less air out of the interior of the vehicle through the air outlet devices (21-28) which are located at the rear in the direction of travel than through the air outlet devices (21-28) which are respectively located further towards the front in the direction of travel.

10. Method for controlling a ventilation system of a vehicle, wherein
at least two controllable air passage devices (200) of the ventilation system, which are arranged offset in the longitudinal direction (X) of the vehicle and are each indirectly or directly connected to the interior of the vehicle and to the surroundings of the vehicle are actuated in accordance with the respective driving situation,
**characterized in that**
- the control is carried out on the basis of driving-situation-dependent control parameters and/or driving-situation-dependent control profiles (SP(x)) which define the actuation of the air passage devices (200) along the longitudinal direction (X) of the vehicle, and
- a draft occurring within the vehicle when the velocity changes, because of the inertia of the air column located in the interior of the vehicle and owing to the leakage of the vehicle, is counteracted by the actuation of the controllable air passage devices (200).

## Revendications

1. Véhicule, notamment véhicule (10) ferroviaire, ayant un système de ventilation, dans lequel
- le système de ventilation a au moins deux dispositifs (200) pouvant être commandés de passage d'air, qui sont disposés de manière décalée dans la direction (X) longitudinale du véhicule et qui communiquent chacun, directement ou indirectement, avec l'intérieur du véhicule et avec l'atmosphère extérieure du véhicule, et
avec les dispositifs (200) de passage d'air est en liaison un dispositif (30) de commande, conformé de manière à commander les dispositifs (200) pouvant être commandés de passage d'air, en fonction de la situation de conduite,
**caractérisé en ce que**
le dispositif (30) de commande est conformé de manière, en commandant les dispositifs (200) pouvant être commandés de passage d'air, à réduire un courant d'air à l'intérieur du véhicule se produisant lorsque la vitesse de marche se modifie en raison de l'inertie de masse d'une colonne d'air se trouvant à l'intérieur du véhicule et en raison des défauts d'étanchéité du véhicule, notamment du véhicule (10) ferroviaire.

2. Véhicule suivant la revendication 1,
**caractérisé en ce que**
le dispositif (30) de commande comprend une mémoire (32), dans laquelle sont mis en mémoire des paramètres de commande, qui dépendent de la situation de marche, et/ou des profils (SP(x)) de commande, qui dépendent de la situation de marche, qui fixent la commande des dispositifs (200) de passage d'air suivant la direction (X) longitudinale du véhicule.

3. Véhicule suivant l'une des revendication 1 ou 2,
**caractérisé en ce que**,
dans le dispositif (30) de commande est mis en mémoire au moins un profil (SP(x)) de commande, qui fixe la commande des dispositifs (200) de passage d'air pouvant être commandés, lors du démarrage du véhicule.

4. Véhicule suivant l'une des revendications précédentes,
**caractérisé en ce que**,
dans le dispositif (30) de commande est mis en mémoire au moins un profil (SP(x)) de commande, qui fixe la commande des dispositifs (200) de passage d'air pouvant être commandés, lors de l'arrêt du véhicule.

5. Véhicule suivant l'une des revendications précédentes,
**caractérisé en ce que**,
dans le dispositif (30) de commande, est mis en mémoire un profil (SP(x)) de commande dépendant d'un paramètre, qui prend en compte comme paramètre une valeur reliée à l'accélération ou à la décélération du véhicule.

6. Véhicule suivant l'une des revendications précédentes,
**caractérisé en ce que**
- les dispositifs (200) de passage d'air sont des dispositifs (41 à 48) d'admission d'air, qui peuvent faire entrer de l'air à l'intérieur du véhicule et dont le volume d'air transporté à l'intérieur du véhicule peut être commandé par le dispositif (30) de commande, et
- le dispositif (30) de commande est conformé de manière à, lors du freinage du véhicule, faire entrer davantage d'air à l'intérieur du véhicule par les dispositifs (41 à 48) d'entrée d'air se trouvant à l'avant dans le sens de marche, que par les dispositifs (41 à 48) d'entrée d'air se trouvant plus à l'arrière dans le sens de marche.

7. Véhicule suivant l'une des revendications précédentes,
**caractérisé en ce que**
- les dispositifs (200) de passage d'air pouvant être commandés sont des dispositifs (41 à 48) d'admission d'air, qui peuvent faire entrer de l'air à l'intérieur du véhicule et dont le volume d'air véhiculé à l'intérieur du véhicule peut être commandé par le dispositif (30) de commande, et
- le dispositif (30) de commande est conformé de manière à, lors d'accélération du véhicule, faire entrer davantage d'air à l'intérieur du véhicule, par les dispositifs (41 à 48) d'admission d'air se trouvant à l'arrière dans le sens de marche, que par des dispositifs (41 à 48) d'admission d'air se trouvant plus à l'avant dans le sens de marche.

8. Véhicule suivant l'une des revendications précédentes,
**caractérisé en ce que**
- les dispositifs (200) de passage d'air sont des dispositifs (21 à 28) de sortie d'air, qui peuvent faire sortir de l'air de l'intérieur du véhicule et dont le volume d'air refoulé de l'intérieur du véhicule peut être commandé par le dispositif (30) de commande, et
- le dispositif (30) de commande est conformé de manière à, lors d'un freinage du véhicule, faire sortir moins d'air de l'intérieur du véhicule, par les dispositifs (21 à 28) de sortie d'air se trouvant à l'avant dans le sens de marche, que par les dispositifs (21 à 28) de sortie d'air se trouvant plus à l'arrière dans le sens de marche.

9. Véhicule suivant l'une des revendications précédentes,
**caractérisé en ce que**
- les dispositifs (200) de passage d'air pouvant être commandés sont des dispositifs (21 à 28) de sortie, qui peuvent faire sortir de l'air de l'intérieur du véhicule et dont le volume d'air refoulé de l'intérieur du véhicule peut être commandé par le dispositif (30) de commande, et
- le dispositif (30) de commande est conformé de manière à faire, lorsque le véhicule accélère, sortir moins d'air de l'intérieur du véhicule, par les dispositifs (21 à 28) de sortie d'air se trouvant à l'arrière dans le sens de marche, que par les dispositifs (21 à 28) de sortie d'air se trouvant plus à l'avant dans le sens de marche.

10. Procédé de commande d'un système de ventilation d'un véhicule, dans lequel
- on commande, en fonction de la situation de marche, au moins deux dispositifs (200) de passage d'air pouvant être commandés du système de ventilation, qui sont disposés de manière décalée dans la direction (X) longitudinale du véhicule et qui communiquent, directement ou indirectement, chacun avec l'intérieur du véhicule et avec l'atmosphère extérieur du véhicule,
**caractérisé en ce que**
- la commande s'effectue à l'aide de paramètres de commande dépendant de la situation de marche et/ou de profils (SP(x)) de commande dépendant de la situation de marche, qui fixent la commande des dispositifs (200) de passage d'air suivant la direction (X) longitudinale du véhicule, et
- par la commande des dispositifs (200) de passage d'air pouvant être commandés, on s'oppose à un courant d'air à l'intérieur du véhicule se produisant lorsque la vitesse de marche varie, en raison de l'inertie de la colonne d'air se trouvant à l'intérieur du véhicule et en raison du défaut d'étanchéité du véhicule.
